# EUROPÄISCHE PATENTSCHRIFT

(11) **EP 1 280 704 B1**
(45) Veröffentlichungstag und Bekanntmachung des Hinweises auf die Patenterteilung: **17.09.2003**
(21) Anmeldenummer: 01929294.5
(22) Anmeldetag: 03.04.2001
(51) Int. Cl.: B65C 9/18, B65C 9/42, B65C 1/02

(54) **VORRICHTUNG ZUM AUFBRINGEN VON ETIKETTEN AUF FLACHE GEGENSTÄNDE**
DEVICE FOR APPLYING LABELS TO FLAT OBJECTS
DISPOSITIF PERMETTANT D'APPLIQUER DES ETIQUETTES SUR DES OBJETS PLATS

(30) Priorität: 10.04.2000 DE 10017770
(43) Veröffentlichungstag der Anmeldung: 05.02.2003
(73) Patentinhaber: Siemens Aktiengesellschaft, 80333 München (DE)
(72) Erfinder: FRANCKE, Jürgen, 12524 Berlin (DE); VOSS, Frank, 12623 Berlin (DE)
(86) Internationale Anmeldenummer: DE0101249
(87) Internationale Veröffentlichungsnummer: WO01076950

(56) Entgegenhaltungen:
- EP-A- 0 689 997
- DE-A- 3 622 502
- US-A- 3 772 123

## Beschreibung

Die Erfindung betrifft eine Vorrichtung zum Aufbringen von Etiketten auf flache Gegenstände.

Bei der Bearbeitung von flachen Sendungen, insbesondere von Briefen, Postkarten usw. durch Postbeförderungsunternehmen tritt das Problem einer sicheren und schnellen Aufbringung von Etiketten auf flache Sendungen auf. Ein Beispiel hierfür ist das automatische Nachsenden von Sendungen. Hierbei werden Sendungen zur Nachsendung aussortiert und entsprechend vorgegebenen Daten, die in einer Datenbasis gespeichert sind, adressiert. Diese Sendungen werden mit einem Etikett beklebt, das sowohl die alte Adresse als auch einen möglicherweise auf der Sendungsoberfläche aufgebrachten Barcode abdeckt. Anschließend wird das Etikett mit einem neuen Barcode sowie der entsprechenden neuen Adresse versehen. Die Aufbringung des Etiketts erfolgt dabei in Vorrichtungen, die in automatische Briefverteilanlagen integriert sind. Das Sendungsaufkommen für solche Verteilanlagen ist unterschiedlich in Format, Gewicht und Dicke. Die Sendungen werden in solchen Anlagen z. B. mit Geschwindigkeiten von 3,6 m/sec befördert, was hohe Anforderungen an die Geschwindigkeit, mit der die Aufbringung der Etiketten erfolgen muß, sowie bei der exakten Positionierung der Etiketten stellt. Ein generelles Problem stellt darüber hinaus die Handhabung und insbesondere der Transport der Etiketten zur Sendungsoberfläche dar, wenn die Etiketten eine selbstklebende Oberfläche besitzen.

Aus der US-A-5 200 007 ist eine Vorrichtung zum Aufbringen von Etiketten auf flache Sendungen, die vereinzelt auf einer Kante stehend mit einer Fördervorrichtung entlang eines Förderweges transportiert werden, beschrieben. Sie besitzt eine Etikettenfördervorrichtung zur Förderung der auf einem Substrat befindlichen Etiketten, die von einer Sensoreinrichtung zur Ermittlung der Sendungsvorderkante gesteuert wird und eine Andruck-bzw. Applikatorvorrichtung zum Applizieren/ Andrücken der Etiketten auf die Sendungsoberfläche. In dieser Vorrichtung werden die Etiketten mit Verteilinformationen bedruckt. Ein Etikettieren bei hohen Transportgeschwindigkeiten der Sendungen ist hiermit nicht möglich.

In der DE 36 22 502 A1 wird eine Etikettierkopfmaschine beschrieben, bei der die Etiketten auf dem Etikettierkopf, der die Etiketten auf den Gegenstand drückt, mit Hilfe von Öffnungen in der Kopfoberfläche, die mit einer Unterdruckquelle verbunden sind, gehalten werden.

In der US-PS 3 660 208 wird eine Andrucktrommel zur Aufnahme eines Etikettes beschrieben, bei welcher nur dieser das Etikett aufnehmende Teil den Gegenstand berührt, auf den das Etikett appliziert werden soll und der Rest der Trommeloberfläche nach innen versetzt ist. Bei einer Andrucktrommel gemäß US-PS 3 883 380 sind dementsprechend zwei Bereiche zur Aufnahme der Etiketten vorhanden.

Der im Anspruch 1 angegebenen Erfindung liegt die Aufgabe zugrunde, eine Einrichtung zum Aufbringen von Etiketten auf flache Gegenstände zu schaffen, die einen hohen Durchsatz bei geringer Störanfälligkeit gewährleistet.

An dem Förderweg der flachen Gegenstände sind *n* Etikettiervorrichtungen mit *n* > 1 zum Aufbringen von Etiketten hintereinander angeordnet.

Die Ausführung der Andruck- und Appliziertrommeln mit räumlich fester Drehachse, mit einem ersten Mantelbereich, der die Etiketten aufnimmt, und einem zweiten, soweit nach innen versetzten Mantelbereich, dass die flachen Gegenstände nicht berührt werden, gestattet es, flache Gegenstände an den Andruck- und Appliziertrommeln vorbei zu transportieren, ohne daß ein Etikett auf den Gegenstand appliziert wird.

Die Andruck- und Appliziertrommeln werden im Start-Stop-Betrieb angetrieben, wobei die Etikettenstreifen auf den ersten, den flachen Gegenständen abgewandten Mantelbereich der Andruck- und Appliziertrommel aufgebracht werden. Nach Übernahme eines Etikettes auf die stillstehende Andruck- und Appliziertrommel und Beschleunigung und Applizierung des jeweiligen Etikettes wird die Andruck- und Appliziertrommel so abgebremst, daß der erste Mantelbereich von der Gegenstandstransportbahn abgewandt nach einer Umdrehung wieder in der Ausgangslage zum Stehen kommt.

Die Etikettiervorrichtungen werden dann je nach Bedarf angesteuert. So ist es möglich, auf einen Gegenstand mehrere Etiketten aufzubringen oder zur Erhöhung des Durchsatzes in jeder Vorrichtung jeden *n*-ten Gegenstand zu etikettieren.

In einer vorteilhaften Ausgestaltung weist der zweite Mantelbereich eine kreisförmige Krümmung mit gleichem Krümmungsradius wie der erste Mantelbereich auf, nur ist dessen Kreismittelpunkt über die Drehachse hinaus verschoben.

Vorteilhaft ist es, eine federnde und/oder federnd gelagerte Gegenrolle zum Andrücken der Etiketten auf die Gegenstände, insbesondere beim Transport der Gegenstände in flexiblen Riemen vorzusehen.

Das vorteilhafte Zuführen eines selbstklebenden, trägerlosen Etikettenstreifens senkrecht zur Transportebene der flachen Gegenstände mit der Trommeloberfläche angepaßter Krümmung gestattet das Applizieren von Etiketten unterschiedlicher Höhe, indem der Etikettenstreifen unterschiedlich weit auf die Andruck- und Appliziertrommel geschoben wird und dann mit der in der Krümmung angepaßten Messereinrichtung abgetrennt wird.

In einer vorteilhaften Ausgestaltung ist die Etikettenförderund -schneidevorrichtung so geformt, dass der am Eingang schwach gekrümmte oder ungekrümmte Etikettenstreifen in eine der die Etiketten übernehmenden Oberfläche der Andruck- und Appliziertrommel angepaßte Krümmung am Ausgang überführt wird. Dabei ist es vorteilhaft, in diese Führungsfläche zum Halten des Etikettenstreifens an der Führungsfläche mit einer Unterdruckquelle verbundene Öffnungen einzubringen.

Zusätzlich kann die Führungsfläche an ihren seitlichen Rändern den Etikettenstreifen an der Führungsfläche auch ohne Unterdruck haltende schmale Deckflächen mit Klebstoff abweisender Oberfläche aufweisen.

Um ein seitliches Ausweichen des Etikettenstreifens über die Führungsfläche hinaus zu verhindern, besitzt sie an ihren seitlichen Rändern den Etikettenstreifen leitende Begrenzungsflächen.

In einer weiteren Ausgestaltung befindet sich in der Führungsfläche ein Durchbruch für einen Reibradantrieb, bestehend aus einem Reibrad mit gesteuertem Antrieb und einer Andruckrolle, der den Etikettenstreifen im jeweils vorgesehenen Maße auf die Andruck- und Appliziertrommel schiebt.

Um einen ausgerichteten, sich selbst justierenden Lauf des Etikettenstreifens über die Führungsfläche der Etikettenförder- und -schneidevorrichtung zu gewährleisten, ist der Reibradantrieb vorteilhafterweise schwenkbar auf einer Drehachse gelagert, die mittig und senkrecht zur Führungsfläche in Etikettenzuführrichtung vor dem Reibrad angeordnet ist.

Anschließend wird die Erfindung in einem Ausführungsbeispiel anhand der Zeichnung näher erläutert.

Dabei zeigen
- FIG 1: eine schematische Seitenansicht der Vorrichtung zum Aufbringen von selbstklebenden, trägerlosen Etiketten auf flache Gegenstände
- FIG 2: eine schematische Draufsicht der Vorrichtung zum Aufbringen der Etiketten
- FIG 3: eine schematische Ansicht des Reibradantriebs und seiner Lagerung.

Der selbstklebende Etikettenstreifen 1 wird von einer Vorratsrolle 2 durch eine an sich bekannte Etikettenstreifenabrolleinrichtung 3 in Bandform abgezogen und einer Etikettenförder- und -schneidevorrichtung 4 zugeführt.

In der Etikettenförder- und -schneidevorrichtung 4 wird der Etikettenstreifen 1 auf eine Andruck- und Appliziertrommel 17 senkrecht zur Transportebene der flachen Gegenstände 20 entsprechend der benötigten Länge vorgeschoben und bei stillstehender Andruck- und Appliziertrommel 17 abgeschnitten. Dazu wird der Etikettenstreifen 1 über eine geformte Führung 7 geführt, die in Etikettenstreifenvorschubrichtung 5 von einer schwach gekrümmten oder ungekrümmten Führungsfläche am Eingang in eine der die Etiketten aufnehmenden Oberfläche der Andruck- und Appliziertrommel 17 angepaßte Krümmung aufweisende Führungsfläche am Ausgang übergeht.

In der Oberfläche der Führung 7 befinden sich Öffnungen, die mit einer Unterdruckquelle 6 verbunden sind. In die Führung 7 ist ein motorgesteuerter Reibradantrieb, bestehend aus Reibrad 8 mit Antrieb 9 und Andruckrolle 10, integriert. Damit wird der Etikettenstreifen 1 in Richtung der Etikettiereinrichtung 11, bestehend aus der Andruck- und Appliziertrommel 17, die an dem aufnehmenden Teil ebenfalls an eine Unterdruckquelle 19 angeschlossene Öffnungen aufweist, einem Trommelantrieb 18 und einer federnd gelagerten Gegenrolle 26, geschoben und selbst in eine Zylinderform überführt.

Nachdem mit Hilfe des Reibradantriebs der Etikettenstreifen 1 bis zu einer in gewissen Grenzen frei bestimmbare Höhe 12 oberhalb der Messereinrichtung vorgeschoben wurde, fährt der Messerantrieb 13 das Messer 14 über den Etikettenstreifen 1 auf das Gegenmesser 15 und schert ein Etikett 16 ab. Das Etikett 16 wird nunmehr nur durch die Andruck- und Appliziertrommel 17 getragen.

Auf einem geeigneten, nicht dargestellten Transportmittel werden die zu etikettierenden Gegenstände 20 mit gleichmäßiger Geschwindigkeit 21 entlang einer Bahn an der von der Etikettenförder- und -schneidevorrichtung 4 abgewandten Seite an der Etikettiereinrichtung 11 vorbeigeführt.

Während des Schneidens des Etikettenstreifens 1 bleibt die Andruck- und Appliziertrommel 17 stehen. Danach wird sie mit dem Etikett 16 auf die gleiche Geschwindigkeit wie die Geschwindigkeit 21 des Gegenstandes 20, gemessen an der Trommelaußenfläche, beschleunigt. Die Bewegungsrichtung 22 ist in FIG 2 dargestellt. Durch eine Steuerung wird die Trommelposition und -geschwindigkeit mit dem zu beklebenden Gegenstand 20 synchronisiert, sodass beim Eintreffen des Teils der Andruck- und Appliziertrommel 17 mit dem Etikett 16 an der Gegenstandsbahn eine zielgenaue Übernahme des selbstklebenden Etikettes 16 durch den Gegenstand 20 möglich ist. Der Mantel der Andruck- und Appliziertrommel 17 ist in einen ersten Bereich 23 und einen zweiten Bereich 24 ausgeformt. Der erste Mantelbereich 23 besitzt eine kreisförmige Krümmung, wobei der Kreismittelpunkt in der Drehachse liegt. Beim zweiten Mantelbereich 24 ist die Mantelfläche soweit nach innen verschoben, dass eine störende Berührung der Gegenstände 20 in der Ruhelage vermieden wird. Diese Mantelfläche kann ebenfalls die gleiche kreisförmige Krümmung wie beim ersten Mantelbereich 23 aufweisen, nur ist der Kreismittelpunkt über die Drehachse hinaus verschoben. Beide Mantelbereiche 23, 24 sind durch entsprechende Übergangsbereiche 25 verbunden. Dies bewirkt, dass einerseits die Andruck- und Appliziertrommel 17 in Ruhephasen, z.B. beim Etikettenschneiden oder bei Applizierpausen nicht in die Gegenstandsbahn ragen kann und damit die Gegenstände 20 oder Teile davon nicht beeinflußt werden können. Anderseits kann beim Applizieren ein gewisser gleichmäßiger Druck gegen die flachen Gegenstände ausgeübt werden um das selbstklebende Etikett 16 zu übergeben. Zur Unterstützung der Etikettenübergabe an die Gegenstände 20 kann durch die mitlaufende Andruckrolle 26 ein Gegendruck erzeugt werden.

Der motorgesteuerte Reibradantrieb, bestehend aus Reibrad 8 mit Antrieb 9 und Andruckrolle 10 , ist auf einem Chassis 27 montiert (FIG 3). Reibrad 8 und Andruckrolle 10 befinden sich in einem Durchbruch 34 der Führung 7. Dieses Chassis 27 ist in einem gewissen Abstand 28 in Etikettenstreifenvorschubrichtung 5 vor dem Reibradantrieb schwenkbar auf einer Drehachse 29 gelagert, die mittig und senkrecht zur Führung 7 angeordnet ist. Dadurch wird erreicht, dass sich der Etikettenstreifen 5 mit seinen Längskanten 30 zu den seitlich an der Führung 7 befestigten Begrenzungsflächen 31 selbsttätig ausrichtet. Wird durch irgend einen Umstand z.B. eine der Längskanten 30 an eine dieser Begrenzungsflächen 31 gedrückt, so soll diese Längskante 30 durch eine auftretende Führungskraft seitlich ausweichen können. Ermöglicht wird das durch die bewegliche Anordnung des Reibradantriebes auf dem Chassis 27. Infolge der seitlichen Verschiebung des Reibrades 8 kommt es zu einer Schrägstellung des Reibradantriebes zur Förderrichtung, der bewirkt, daß das Reibrad 8 schräg über den Etikettenstreifen 1 rollt und damit die seitliche Auslenkung des Chassis 27 zurückgenommen wird. Das Chassis 27 kann durch die Kraft einer Feder 32 in seiner Nulllage beeinflusst werden. Durch Variation der Federkraft läßt sich der Etikettenstreifen 1 an eine der beiden Begrenzungsflächen 31 orientieren. Damit sich die Ränder des Etikettenstreifens 1 auch bei abgeschalteter Unterdruckquelle 19 nicht von der Führung 7 abheben, sind an den Begrenzungsflächen 31 schmale Deckflächen 33 mit klebstoffabweisenden Oberflächen angebracht.

## Patentansprüche

1. Vorrichtung zum Aufbringen von Etiketten auf flache Gegenstände, die vereinzelt mittels einer Fördervorrichtung entlang eines vorgegebenen Förderweges transportiert werden, bei welcher an dem Förderweg der flachen Gegenstände (20) hintereinander n Etikettiervorrichtungen mit *n* > 1 angeordnet sind und jede Etikettiervorrichtung so angesteuert ist, dass jeder *m*-te noch nicht etikettierte Gegenstand (20) mit *m* ≥ 1 aus dem Gutstrom mit einem Etikett (16) versehen wird, wobei *m* und *n* voneinander unabhängige Variablen sind und bei der jede Etikettiervorrichtung eine Etikettenförder- und -schneidevorrichtung (4), die unter Verwendung eines Sensors zur Ermittlung der Position des Gegenstandes (20) gesteuert wird, und eine gesteuert angetriebene Andruck- und Appliziertrommel (17) mit einer räumlich festen Drehachse aufweist, die einen ersten, die Etiketten (16) aufnehmenden Mantelbereich (23), in dem sich mit einer Unterdruckquelle (19) verbundene Öffnungen zum Halten der Etiketten (16) befinden, mit einer kreisförmigen Krümmung, dessen Kreismittelpunkt in der Drehachse liegt, und die einen zweiten Mantelbereich (24) besitzt, dessen Oberfläche soweit nach innen verschoben ist, dass eine störende Berührung der flachen Gegenstände (20) durch den zweiten Mantelbereich (24) vermieden wird, wobei die Etikettenförder- und -schneidevorrichtungen (4) und die Andruck- und Appliziertrommeln (17) so ausgebildet sind, dass die Etiketten (16) jeweils auf den ersten, den flachen Gegenständen abgewandten Mantelbereich (23) der ruhenden Andruck- und Appliziertrommel (17) leitbar sind, nach Übernahme eines Etikettes (16) von der Etikettenförder- und -schneidevorrichtung (4) auf die stillstehende Andruck- und Appliziertrommel (17) diese auf annähernd gleiche Geschwindigkeit wie der bewegte Gegenstand beschleunigt wird und nach Applizierung des Etikettes (16) so abbremsbar ist, dass der erste Mantelbereich (23) von der Gegenstandstransportbahn abgewandt nach einer Umdrehung wieder in die ruhende Ausgangslage zur Übernahme des nächsten Etikettes (16) gelangt.

2. Vorrichtung nach Anspruch 1, **dadurch gekennzeichnet, dass** der zweite Mantelbereich (24) eine kreisförmige Krümmung mit gleichem Krümmungsradius wie der erste Mantelbereich (23) aufweist, dessen Kreismittelpunkt über die Drehachse hinaus verschoben ist.

3. Vorrichtung nach Anspruch 1, wobei eine federnde und/oder federnd gelagerte Gegenrolle (26) zum Andrücken der Etiketten (16) auf die Gegenstände (20) vorgesehen ist.

4. Vorrichtung nach Anspruch 1, **dadurch gekennzeichnet , dass** die Etikettenförder- und -schneidevorrichtung (4) zum Schieben eines selbstklebenden, trägerlosen Etikettenstreifens (1) mit der klebenden Seite nach außen senkrecht zur Transportebene der flachen Gegenstände (20) auf die den Gegenständen (20) abgewandte Seite der Andruck- und Appliziertrommel (17) mit der Trommeloberfläche angepaßter Krümmung ausgebildet ist, wobei der Etikettenstreifen (1) gemäß der gewählten Etikettenhöhe (12) unterschiedlich weit auf die Andruck- und Appliziertrommel (17) schiebbar ist und wobei mittels der Messereinrichtung, die der Krümmung der Andruck- und Appliziertrommel (17) an der aufnehmenden Stelle angepaßt ist, der auf der stillstehenden Andruck- und Appliziertrommel (17) befindliche Teil vom übrigen Etikettenstreifen (1) abtrennbar ist.

5. Vorrichtung nach Anspruch 1, **dadurch gekennzeichnet, dass** die Etikettenförder- und -schneidevorrichtung (4) eine geformte Führung (7) aufweist, über die der Etikettenstreifen (1) geführt ist, und die in Streifentransportrichtung von einer schwach gekrümmten oder ungekrümmten Führungsfläche am Etikettenstreifeneingang in eine der die Etiketten (16) aufnehmenden Oberfläche der Andruck- und Appliziertrommel (17) angepaßte Krümmung aufweisende Führungsfläche am Etikettenstreifenausgang übergeht.

6. Vorrichtung nach Anspruch 5, **dadurch gekennzeichnet, dass** sich in der Führungsfläche mit einer Unterdruckquelle (6) verbundene Öffnungen zum Ansaugen des Etikettenstreifens (1) an die Führung (7) befinden.

7. Vorrichtung nach Anspruch 5, **dadurch gekennzeichnet, dass** die Führungen (7) an ihren seitlichen Rändern den Etikettenstreifen (1) an der Führung (7) haltende schmale Deckflächen (33) mit klebstoffabweisender Oberfläche aufweisen.

8. Vorrichtung nach Anspruch 5, **dadurch gekennzeichnet, dass** die Führung (7) an ihren seitlichen Rändern den Etikettenstreifen (1) leitende ein seitliches Ausweichen des Etikettenstreifens (1) über die Führungsfläche hinaus verhindernde Begrenzungsflächen (31) aufweist.

9. Vorrichtung nach Anspruch 5, **dadurch gekennzeichnet, dass** sich in der Führungsfläche ein Durchbruch (34) für einen den Etikettenstreifen (1) auf die Andruck- und Appliziertrommel (7) schiebenden Reibradantrieb, bestehend aus einem Reibrad (8) mit gesteuertem Antrieb (9) und einer Andruckrolle (10), befindet.

10. Vorrichtung nach Anspruch 9, **dadurch gekennzeichnet, dass** der Reibradantrieb schwenkbar auf einer Drehachse (29) gelagert ist, die mittig und senkrecht zur Führungsfläche in Etikettenzuführrichtung vor dem Reibrad (8) angeordnet ist.

## Claims

1. Arrangement for applying labels to flat articles which are transported separately along a predetermined conveying path by means of a conveying arrangement, in the case of which n labelling arrangements, where n > 1, are arranged one behind the other on the conveying path of the flat articles (20) and each labelling arrangement is activated such that every mth not-yet ticketed article (20), where m ≥ 1, from the stream is provided with a label (16), m and n being variables which are independent of one another, and in the case of which each labelling arrangement has a label-conveying and -cutting arrangement (4), which is controlled using a sensor for determining the position of the article (20), and a pressure-exerting and applying drum (17), which is driven in a controlled manner, is provided with a spatially fixed axis of rotation and has a first casing region (23), which accommodates the labels (16) and in which there are located openings which are connected to a negative-pressure source (19) and are intended for retaining the labels (16), with a circular curvature, of which the centre point of the circle is located on the axis of rotation, and has a second casing region (24), of which the surface is displaced inwards to such an extent as to avoid disruptive contact between the flat articles (20) and the second casing region (24), it being the case that the label-conveying and -cutting arrangements (4) and the pressure-exerting and applying drums (17) are designed such that the labels (16) can be directed in each case onto the first casing region (23), directed away from the flat articles, of the resting pressure-exerting and applying drum (17), once a label (16) has been received from the label-conveying and -cutting arrangement (4) onto the stationary pressure-exerting and applying drum (17), the latter is accelerated to more or less the same speed as the moving article and, once the label (16) has been applied, can be braked such that, following a revolution, the first casing region (23), directed away from the transporting path of the articles, passes into the resting starting position again in order to receive the next label (16).

2. Arrangement according to Claim 1, **characterized in that** the second casing region (24) has a circular curvature with the same radius of curvature as the first casing region (23), of which the centre point of the circle is displaced beyond the axis of rotation.

3. Arrangement according to Claim 1, a resilient and/or resiliently mounted mating roller (26) being provided for pressing the labels (16) onto the articles (20).

4. Arrangement according to Claim 1, **characterized in that**, by means of the label-conveying and -cutting arrangement (4), a self-adhesive, substrate-free label strip (1) is pushed with the adhesive side outwards, perpendicularly to the transporting plane of the flat articles (20), onto that side of the pressure-exerting and applying drum (17) which is directed away from the articles (20), with the curvature adapted to the drum surface, it being possible for the label strip (1), in accordance with the selected label height (12), to be pushed to different extents onto the pressure-exerting and applying drum (17), and it being possible, using the cutter means adapted to the curvature of the pressure-exerting and applying drum (17) at the accommodating location, for that part of the label strip which is located on the stationary pressure-exerting and applying drum (17) to be severed from the rest of the label strip (1).

5. Arrangement according to Claim 1, **characterized in that** the label-conveying and -cutting arrangement (4) has a shaped guide (7) over which the label strip (1) is guided and which, in the strip-transporting direction, merges from a guide surface at the label-strip inlet which is curved to a slight extent, if at all, into a guide surface at the label-strip outlet which has a curvature adapted to the surface of the pressure-exerting and applying drum (17) which accommodates the labels (16).

6. Arrangement according to Claim 5, **characterized in that** openings which are connected to a negative-pressure source (6) are located in the guide surface for the purpose of attaching the label strip (1) to the guide (7) by suction.

7. Arrangement according to Claim 5, **characterized in that** the guides (7), on their lateral borders, have narrow top surfaces (33) which retain the label strip (1) on the guide (7) and have an adhesive-repelling face.

8. Arrangement according to Claim 5, **characterized in that** the guide (7), on its lateral borders, has boundary surfaces (31) which direct the label strip (1) and prevent the label strip (1) from yielding laterally beyond the guide surface.

9. Arrangement according to Claim 5, **characterized in that** located in the guide surface is a through-passage (34) for a friction-wheel drive which pushes the label strip (1) onto the pressure-exerting and applying drum (7), the friction-wheel drive comprising a friction wheel (8) with a controlled drive (9) and a pressure-exerting roller (10).

10. Arrangement according to Claim 9, **characterized in that** the friction-wheel drive is mounted pivotably on a swivel pin (29) which is arranged centrally and perpendicularly to the guide surface, upstream of the friction wheel (8) as seen in the label-feed direction.

## Revendications

1. Dispositif d'application d'étiquettes sur des objets plats qui sont transportés séparément au moyen d'un dispositif d'acheminement le long d'un trajet d'acheminement prédéterminé dans lequel n dispositifs d'étiquetage, avec n > 1, sont disposés les uns derrière les autres sur le trajet d'acheminement des objets plats (20), chaque dispositif d'étiquetage est commandé de telle sorte qu'un objet (20) non encore étiqueté sur m, avec m ≥ 1, du flux d'articles est doté d'une étiquette (16), m et n étant des variables indépendantes l'une de l'autre, et chaque dispositif d'étiquetage comporte un dispositif d'acheminement et de découpage d'étiquettes (4) qui est commandé en utilisant un capteur de détection de la position de l'objet (20), et un tambour d'application et de pressage (17) entraîné de façon commandée et présentant un axe de rotation fixe dans l'espace, lequel tambour possède une première région d'enveloppe (23) recevant les étiquettes (16) dans laquelle sont ménagées des ouvertures reliées à une source de dépression (19) en vue de maintenir les étiquettes (16) et qui présente une courbure circulaire dont le centre se trouve sur l'axe de rotation, et une deuxième région d'enveloppe (24) dont la surface est décalée vers l'intérieur de façon à empêcher un contact parasite entre les objets plats (20) et la deuxième région d'enveloppe (24),
les dispositifs d'acheminement et de découpage d'étiquettes (4) et les tambours d'application et de pressage (17) étant conformés de façon à pouvoir diriger les étiquettes (16) sur la première région d'enveloppe (23), opposée aux objets plats, du premier tambour d'application et de pressage (17) immobile,
après transfert d'une étiquette (16) du dispositif d'acheminement et d'application d'étiquettes (4) sur le tambour d'application et de pressage (17) au repos, ce dernier étant accéléré à une vitesse à peu près égale à celle de l'objet déplacé et pouvant être freiné après application de l'étiquette (16) de sorte que la première région d'enveloppe (23) retourne à l'opposé de la trajectoire de transport des objets après une révolution dans la position de départ au repos en vue du transfert de l'étiquette suivante (16).

2. Dispositif selon la revendication 1, **caractérisé en ce que** la deuxième région (24) a une courbure circulaire dont le rayon de courbure est égal à celui de la première région d'enveloppe (23) et dont le centre est décalé de l'axe de rotation.

3. Dispositif selon la revendication 1, dans lequel il est prévu un rouleau antagoniste (26) à ressorts ou monté élastiquement en vue d'appliquer les étiquettes (16) sur les objets (20).

4. Dispositif selon la revendication 1, **caractérisé en ce que** le dispositif d'acheminement et de découpage d'étiquettes (4) destiné à déplacé une bande d'étiquettes (1) autocollantes sans support est conformé de façon à ce que le côté collant soit dirigé vers l'extérieur perpendiculairement au plan de transport des objets plats (20) du côté, opposé aux objets (20), du tambour d'application et de pressage (17) dont la courbure est adaptée à la surface du tambour, la bande d'étiquettes (1) pouvant être déplacée plus ou moins en fonction de la hauteur choisie (12) des étiquettes sur le tambour d'application et de pressage (17) et la partie se trouvant sur le tambour d'application et de pressage (17) au repos pouvant être séparée du reste de la bande d'étiquettes (1) au moyen du dispositif à couteau qui est adapté à la courbure du tambour d'application et de pressage (17).

5. Dispositif selon la revendication 1, **caractérisé en ce que** le dispositif d'acheminement et de découpage (4) comporte un guide conformé (7) qui réalise le guidage de la bande d'étiquettes (1) et qui convertit dans le dispositif d'avancement de bande d'étiquettes une surface de guidage faiblement incurvée ou non incurvée à l'entrée de la bande d'étiquettes en une surface de guidage présentant en sortie de la bande d'étiquettes une courbure adaptée à la surface de réception des étiquettes (16) du tambour d'application et de pressage (17).

6. Dispositif selon la revendication 5, **caractérisé en ce que** des ouvertures reliées à une source de dépression sont ménagées dans la surface de guidage en vue d'aspirer la bande d'étiquettes (1) contre le guide (7).

7. Dispositif selon la revendication 5, **caractérisé en ce que** les guides (7) comportent au niveau de leurs bords latéraux de petites zones de surface (33) résistantes aux adhésifs qui maintiennent la bande d'étiquettes sur la surface de guidage (7).

8. Dispositif selon la revendication 5, **caractérisé en ce que** le guide (7) comporte au niveau de ses bords latéraux des surfaces frontières (31) guidant la bande d'étiquettes (1) et l'empêchant de s'écarter latéralement de la surface de guidage.

9. Dispositif selon la revendication 5, **caractérisé en ce qu'**un passage (34) est ménagé dans la surface de guidage et est destiné à un entraînement par galet à friction qui déplace la bande d'étiquettes (1) sur le tambour d'application et de pressage (7) et qui se compose d'un galet à friction (8) avec entraînement commandé (9) et d'un galet presseur (10).

10. Dispositif selon la revendication 9, **caractérisé en ce que** l'entraînement par galet à friction est monté à pivotement sur un axe de rotation (29) qui est disposé au milieu et perpendiculairement à la surface de guidage en amont du galet à friction (8) par rapport au sens d'acheminement des étiquettes.
